# EUROPÄISCHE PATENTSCHRIFT

(11) **EP 2 979 955 B1**
(45) Veröffentlichungstag und Bekanntmachung des Hinweises auf die Patenterteilung: **09.11.2016**
(21) Anmeldenummer: 15178964.1
(22) Anmeldetag: 29.07.2015
(51) Int. Cl.: B61L 7/10, G08G 1/00, H05B 33/08, B61L 5/18, B61L 9/04, B61L 29/28, G08B 5/38

(54) **LED-EINHEIT FÜR LICHTSIGNALGEBER SOWIE LICHTSIGNALGEBER MIT EINER SOLCHEN EINHEIT**
LED UNIT FOR LIGHT SIGNAL TRANSMITTER AND LIGHT SIGNAL EMITTER WITH SUCH A UNIT
UNITÉ À DEL POUR ÉMETTEUR DE SIGNAUX LUMINEUX ET ÉMETTEUR DE SIGNAUX LUMINEUX DOTÉ D'UNE TELLE UNITÉ

(30) Priorität: 29.07.2014 DE 102014110700
(43) Veröffentlichungstag der Anmeldung: 03.02.2016
(73) Patentinhaber: PINTSCH BAMAG Antriebs- und Verkehrstechnik GmbH, 46537 Dinslaken (DE)
(72) Erfinder: ULMER, Helmut, 46499 Hamminkeln (DE)
(74) Vertreter: CBDL Patentanwälte

(56) Entgegenhaltungen:
- EP-A1- 2 398 126
- EP-A2- 1 992 542
- WO-A1-2014/060288
- DE-A1-102009 028 101
- US-A- 5 909 182

## Beschreibung

### TECHNISCHES GEBIET DER ERFINDUNG

Die Erfindung betrifft eine LED-Einheit für Lichtsignalgeber insbesondere für Bahnübergänge und einen mit einer entsprechenden Einheit versehenen Lichtsignalgeber insbesondere für Bahnübergänge.

### HINTERGRUND DER ERFINDUNG

Auf dem Gebiet der Erfindung sind Lichtsignalgeber für Bahnübergänge bekannt. Sie dienen dazu, an Bahnübergängen optische Signale zu erzeugen, die Verkehrsteilnehmer vor einem herannahenden Zug warnen. Üblicherweise sind sie so aufgebaut, dass an einem Pfosten über einem sogenannten Andreaskreuz eine gelbe und eine rote Signalleuchte angeordnet sind, wobei bei Herannahen eines Zuges zunächst die gelbe Signalleuchte eingeschaltet wird, um den Verkehrsteilnehmern Gelegenheit zu geben, den unmittelbaren Gefahrenbereich zu räumen, worauf dann nach einer gewissen Zeitspanne, z.B. 3 bis 5 Sekunden, das rote Signallicht eingeschaltet wird, um anzuzeigen, dass in den Gefahrenbereich nicht mehr eingefahren bzw. eingetreten werden darf.

Es sind konventionelle Lichtsignalgebern bekannt, die sogenannte Zwei-Faden-Glühlampen verwenden, die jeweils einen sogenannten Haupt- und einen Nebenfaden (auch Ersatzfaden genannt) besitzen, die in der Glühlampe räumlich versetzt angeordnet sind, wobei der Nebenfaden dazu dient, ein Funktionieren der Glühlampe bei Ausfall des Hauptfadens zu sichern und somit quasi eine interne "Ersatzlampe" bildet. Bei Ausfall des Hauptfadens erfolgt die Umschaltung auf den Nebenfaden automatisch, wobei das Umschalten gleichzeitig als Störung erkannt wird, so dass der erforderliche Lampentausch dem Wartungspersonal angezeigt werden kann.

Aus der DE 199 47 688 A1 ist ein LED-Lichtsignal bekannt, das zum Ersatz der konventionellen Zwei-Faden-Glühlampen dient und das das Verhalten einer konventionellen Zwei-Faden-Glühlampe derart simuliert, dass in einem die Funktion eines damit ausgestatteten Lichtsignalgebers überwachenden Stellwerk insbesondere durch eine konventionelle Stromüberwachung ein Ausfall eines "Hauptfadens" festgestellt und auf den "Nebenfaden" umgeschaltet werden kann.

Werden sehr viele LEDs pro Lichtsignal verwendet, kann es zu sogenannten Tiefenreflexphantomen kommen, die bei ungünstigem Tageslichteinfall das Signal für einen Betrachter angeschaltet erscheinen lassen, da die LEDs üblicherweise auf ihrer dem Betrachter abgewandten Rückseite mit kleinen Reflektoren versehen, die das abgestrahlte Licht in Richtung auf den Betrachter bündeln. Will man nun eine Vielzahl von "normalen" LEDs durch wenige Hochleistungs-LEDs ersetzen, besteht das Problem, dass die bekannte Stromüberwachung versagt, wenn eine LED aufgrund eines internen Kurzschlusses ausfällt. Bei einem solchen Kurzschluss fließt weiter ein Strom, so dass die bekannte Stromüberwachung keinen Fehler meldet.

Es sind ferner sogenannte konventionelle "BÜSTRA-Anlagen" bekannt, bei denen der Bahnübergangslichtsignalgeber zusätzlich als Seitenlicht an einem vorhandenen Straßenverkehrslichtsignalgeber (i.d.R. einer Ampel) angebracht wird. Solche Anordnungen finden sich bei Straßeneinmündungen im Bereich eines Bahnübergangs. Für spezielle Anwendungsfälle gibt es auch Lichtsignalgeber als sogenannte "Einzellichter" in den Farben gelb, rot und grün.

Aus der EP 1 045 360 A1 ist ein Verfahren zum Betreiben einer Lichtzeichensignalanlage bekannt, bei welchem das Rotlicht des Straßenverkehrslichtsignalgebers gleichzeitig als Rotlicht für einen Bahnübergangslichtsignalgeber verwendet werden soll, so dass auf gesonderte, nebeneinander angeordnete Lichtsignalgeber für Bahnübergang und Straßenverkehr verzichtet werden kann. In der EP 1 045 360 A1 wird vorgeschlagen, das jeweilige Rotsignal mit mehreren auf mehrere Reihenschaltungen aufgeteilten LEDs zu bilden. Dabei besteht beim Einsatz von Hochleistungs-LEDs ebenfalls das Problem der Funktionsüberwachung.

Die EP 1 992 542 A2 zeigt eine LED-Einheit für Lichtsignalgeber, umfassend:
- eine Leuchteinheit, umfassend einen ersten LED-Strang und einen zweiten LED-Strang,
- eine erste Schalteinrichtung mit einer Funktion zum Anschließen des ersten LED-Stranges an einen ersten Stromquellenpol und eine zweite Schalteinrichtung mit einer Funktion zum Anschließen des zweiten LED-Stranges an einen zweiten Stromquellenpol,
- einen Gegenpol für sowohl den ersten als auch den zweiten Stromquellenpol,
- einen den ersten und zweiten LED-Strängen gemeinsamen Rückleiteranschluss an den Gegenpol, wobei jeder der ersten und zweiten LED-Stränge zwischen einer der ersten bzw. zweiten Schalteinrichtungen und den Gegenpol geschaltet ist,
- eine Steuerung der ersten und zweiten Schalteinrichtungen, welche eine erste Steuerfunktion zum alternierenden Einschalten der ersten und zweiten LED-Stränge mit den ersten und zweiten Schalteinrichtungen umfasst und
- eine Messeinheit der Steuerung mit einer Funktion zur Detektion eines Ausfalls bei der Leuchteinheit,
wobei der Gegenpol einem Batteriemittelabgriff entspricht, und die ersten und zweiten Stromquellenpole einem Paar aus Batterieplus- und Batterieminuspol entsprechen.

### OFFENBARUNG DER ERFINDUNG

Der Erfindung liegt die Aufgabe zugrunde, LED-Einheiten mit hoher Betriebssicherheit für Lichtsignalgeber, insbesondere für Bahnübergänge, zu ermöglichen, die unter wenigstens einem der folgenden Aspekte verbessert sind: Betriebssicherheit, Kosten, geringer Nachrüstaufwand, Wartungsaufwand, Lebensdauer.

Die Erfindung ist insbesondere bei den in der EP 1 992 542 A2 gezeigten LED-Anordnungen anwendbar, wobei die Offenbarung von EP 1 992 542 A2 durch Bezugnahme in die vorliegende Beschreibung einbezogen ist.

Eine LED-Einheit der Erfindung für Lichtsignalgeber, umfasst:
- eine Leuchteinheit, umfassend einen ersten LED-Strang und einen zweiten LED-Strang,
- eine erste Schalteinrichtung mit einer Funktion zum Anschließen des ersten LED-Stranges an einen ersten Stromquellenpol und eine weitere Schalteinrichtung mit einer Funktion zum Anschließen des zweiten LED-Stranges an einen zweiten Stromquellenpol,
- einen Stromquellenanschluss zum Bereitstellen von einem Gegenpol für sowohl den ersten als auch den zweiten Stromquellenpol,
- einen den ersten und zweiten LED-Strängen gemeinsamen Rückleiteranschluss an den Stromquellenanschluss, wobei jeder der ersten und zweiten LED-Stränge zwischen einer der ersten bzw. weiteren Schalteinrichtung und den Stromquellenanschluss geschaltet ist,
- eine Steuerung der ersten und weiteren Schalteinrichtungen, welche eine erste Steuerfunktion zum alternierenden Einschalten der ersten und zweiten LED-Stränge mit den ersten und weiteren Schalteinrichtungen umfasst und
- eine Messeinheit der Steuerung mit einer Funktion zur Detektion eines Ausfalls der Leuchteinheit. Eine Funktion der weiteren Schalteinrichtung zum Anschließen des zweiten LED-Stranges an den Stromquellenanschluss, eine zweite Steuerfunktion der Steuerung zum nicht-alternierenden bzw. unterbrochenen Anschluss des ersten Stromquellenpols an den ersten LED-Strang mit der ersten Schalteinrichtung und Anschließen des zweiten LED-Stranges an den Gegenpol mit der weiteren Schalteinrichtung bei Trennung von dem zweiten Stromquellenpol und eine Umschaltfunktion der Steuerung zum Umschalten von der ersten auf die zweite Steuerfunktion bei Detektion des Ausfalls mit der Messeinheit stellen sicher, dass ein Ausfall eines Lichtsignalgebers bei der LED-Einheit selbst bei beschädigtem Rückleiter vermieden werden kann. Vorteilhaft kann ein Schadendiagnosesignal der Messeinheit für eine Fehlermeldung genutzt werden.

Für die weitere Schalteinrichtung sind eine zweite und eine dritte Schalteinrichtung vorgesehen und jeder der ersten und zweiten LED-Stränge ist Teil eines zwischen zwei Pole anschließbaren Leuchtmittels. Die Erfindung betrifft somit eine LED-Einheit für Lichtsignalgeber, umfassend:
- eine Leuchteinheit, umfassend einen dreipoligen Anschluss, ein erstes Leuchtmittel mit einem ersten LED-Strang, ein zweites Leuchtmittel mit beliebiger Anschlussrichtung und einem zweiten LED-Strang, eine erste Schalteinrichtung an einem ersten Pol des dreipoligen Anschlusses, mit der der erste LED-Strang in Reihe zwischen den ersten Pol und einen dritten Pol des dreipoligen Anschlusses geschaltet ist, und eine zweite Schalteinrichtung an einem zweiten Pol des dreipoligen Anschlusses, mit der der zweite LED-Strang in Reihe zwischen den zweiten Pol und den dritten Pol geschaltet ist,
- einen Rückleiter zwischen dem dritten Pol und einem Stromquellenanschlusspol,
- eine Steuerung der ersten und zweiten Schalteinrichtungen, welche eine erste Steuerfunktion zum alternierenden Einschalten der ersten und zweiten LED-Stränge mit den ersten und zweiten Schalteinrichtungen umfasst und
- eine Messeinheit der Steuerung mit einer Funktion zur Detektion eines Ausfalls der Leuchteinheit.

Die LED-Einheit umfasst erfindungsgemäß
- eine dritte Schalteinrichtung an dem Stromquellenanschlusspol, wobei das zweite Leuchtmittel zwischen den dritten Pol und die dritte Schalteinrichtung geschaltet ist,
- eine zweite Steuerfunktion der Steuerung zum nicht-alternierenden Anschluss des ersten Leuchtmittels mit der ersten Schalteinrichtung an den ersten Pol und Anschließen des zweiten Leuchtmittels an den Stromquellenanschlusspol mit der dritten Schalteinrichtung bei Trennung mit der zweiten Schalteinrichtung von dem zweiten Pol,
- eine Umschaltfunktion der Steuerung zum Umschalten von der ersten auf die zweite Steuerfunktion bei Detektion des Ausfalls mit der Messeinheit.

Das zweite Leuchtmittel kann eine beliebige Anschlussrichtung aufweisen, da der zweite LED-Strang mit wenigstens einem weiteren LED-Strang kombiniert ist, der in entgegengesetzter Anschlussrichtung zu dem zweiten LED-Strang vorgesehen ist und der bei Ausfall des Rückleiters aktiv wird. Vorteilhaft ist der zweite LED-Strang über einen Brückengleichrichter des zweiten Leuchtmittels zwischen den dritten Pol und die zweite Schalteinrichtung geschaltet. Das erste Leuchtmittel kann ebenso wie das zweite Leuchtmittel einen Brückengleichrichter aufweisen.

Ein Rückleiterausfall kann beispielsweise dadurch ermittelt werden, dass die Funktion zur Detektion umfasst:
- eine erste Strommessfunktion des Dioden-Flussstroms des ersten LED-Strangs bei Anschluss an den ersten Stromquellenpol mit der ersten Schalteinrichtung,
- eine zweite Strommessfunktion des Dioden-Flussstroms des zweiten LED-Strangs bei Anschluss an den zweiten Stromquellenpol mit der zweiten Schalteinrichtung,
- eine Addition der Dioden-Flussströme, die mit den ersten und zweiten Strommessfunktionen ermittelt sind,
- eine Ausfalldetektionssignalausgabe, wenn die Addition wenigstens einen Wert unterhalb eines Schwellenwertes ergibt.

Um kostengünstig detailliertere Fehlermeldungen, insbesondere bei Durchlegierung einer oder mehrerer einzelner LEDs eines der LED-Stränge zu ermöglichen, umfasst die Messeinheit vorteilhaft eine weitere Funktion zur Detektion, umfassend:
- eine erste Spannungsmessfunktion der Dioden-Flussspannung des ersten LED-Strangs bei Anschluss an den ersten Stromquellenpol mit der ersten Schalteinrichtung,
- eine zweite Spannungsmessfunktion der Dioden-Flussspannung des zweiten LED-Strangs bei Anschluss an den zweiten Stromquellenpol mit der zweiten Schalteinrichtung,
- einen Vergleich der mit den ersten und zweiten Spannungsmessfunktionen ermittelten Dioden-Flussspahnungen,
- eine Ausfalldetektionssignalausgabe, wenn der Vergleich wenigstens einen Absolutwert einer Spannungsdifferenz oberhalb eines Schwellenwertes ergibt. Insbesondere wenn der erste und der zweite LED-Strang je einen Satz von Hochleistungs-LEDs und ein gleiches Binning für einander angeglichene Leistungsaufnahmen aufweisen, ist dann leicht eine Durchlegierung einer oder mehrerer einzelner LEDs eines der LED-Stränge zu durch Vergleich der LED-Stränge, insbesondere ihrer Flussspannungen möglich und eine Eingangsspannungsmessung ermöglicht eine Bestimmung, ob ein LED-Strang eingeschaltet ist. Jeder Satz kann z.B. drei bis sechs Hochleistungs-LEDs aufweisen.

Dabei kann für den Schwellenwert ein erster Wert bei einer ersten Ausführung der ersten Steuerfunktion bei einer Initialisierung der LED-Einheit und ein zweiter Wert bei jeder weiteren Ausführung der ersten Steuerfunktion, d.h. pro Zyklus des alternierenden Einschaltens der LED-Stränge, vorgesehen sein, wobei der erste Wert niedriger als der zweite Wert ist.

Vorteilhaft umfasst die LED-Einheit:
- einen ersten Gleichspannungswandler, wobei das erste Leuchtmittel und somit der erste LED-Strang zwischen den ersten Gleichspannungswandler und den dritten Pol geschaltet sind und die erste Schalteinrichtung als spannungsgesteuerter Schalter des ersten Gleichspannungswandlers und somit für die Funktion zum Anschließen des ersten LED-Stranges an den ersten Stromquellenpol ausgebildet ist,
- einen zweiten Gleichspannungswandler, wobei der zweite LED-Strang zwischen den zweiten Gleichspannungswandler und den dritten Pol geschaltet ist und die zweite Schalteinrichtung als spannungsgesteuerter Schalter des zweiten Gleichspannungswandlers und somit für die Funktion zum Anschließen des zweiten LED-Stranges an den zweiten Stromquellenpol ausgebildet ist. Um eine beliebige Anschlussrichtung des zweiten Leuchtmittels sicherzustellen ist dabei vorzugsweise der zweite LED-Strang über einen Brückengleichrichter zwischen den zweiten Gleichspannungswandler und den Gegenpol geschaltet. Der erste Gleichspannungswandler kann eine Abwärtswandlertopologie und der zweite Gleichspannungswandler eine Aufwärtswandlertopologie, eine Synchronwandlertopologie oder ebenfalls eine Abwärtswandlertopologie besitzen. Auch können beide Gleichspannungswandler eine Synchronwandlertopologie oder, derzeit besonders bevorzugt, eine Abwärtswandlertopologie besitzen, so dass vorteilhaft einheitliche Baugruppen verwendet werden können. Die Gleichspannungswandler können Teil der in EP 1 992 542 A2 veranschaulichten Konstantstromquellen sein.

Vorteilhaft ist die Leuchteinheit und bevorzugt auch die Steuereinheit der LED-Einheit auf einer Platine angeordnet, was nicht nur die Nachrüstung bei Lichtsignalgebern erleichtern, sondern auch eine thermische Kopplung der LEDs beider Stränge sicherstellen und somit zuverlässigere Vergleiche gemessener Spannungen unter den ersten und zweiten LED-Strängen ermöglichen kann.

Die Aufgabe der Erfindung wird ferner gelöst von einem Lichtsignalgeber, insbesondere in Form einer Signalleuchte für Bahnübergänge, gekennzeichnet durch eine LED-Einheit der Erfindung, deren Leuchteinheit und bevorzugt auch deren Steuereinheit auf einer Platine angeordnet sind, und die ferner eine Optik umfasst, wobei die LED-Einheit einen Kollimator und/oder eine Streulinse zur Ausrichtung von Licht umfasst, das von den LED-Strängen abgestrahlt wird.

Der Lichtsignalgeber bzw. seine LED-Einheit können gemäß einem Verfahren entsprechend den Funktionen der LED-Einheit bzw. ihrer Steuerung betrieben werden.

Vorteilhafte Ausführungsformen und Weiterbildungen sind Gegenstand der jeweiligen abhängigen Ansprüche. Durch eine erfindungsgemäß vorsehbare Spannungsüberwachung wird es auch möglich, den Ausfall einer einzelnen LED eines Strangs zuverlässig zu detektieren.

Unter dem Begriff "LED-Strang" wird hier eine Reihenschaltung von LEDs verstanden. Vorzugsweise hat ein LED-Strang gemäß der Erfindung zwei bis acht LEDs, bevorzugt drei bis sechs LEDs, insbesondere vier LEDs. Bevorzugt unterscheidet sich die Flussspannung unter den ersten und zweiten LED-Strängen um nicht mehr als 0,7 V, bevorzugt nicht mehr als 0,5 V. Bevorzugt werden bei der Erfindung Hochleistungs-LEDs mit einer Leistungsaufnahme von 3 bis 7 W, insbesondere 5 W eingesetzt.

Unter dem Begriff "Ausfall bei der Leuchteinheit" wird hier ein vollständiger Ausfall eines LED-Strangs, beider LED-Stränge und/oder einzelner LEDs in einem LED-Strang verstanden.

Unter dem Begriff "Ausfall der Leuchteinheit" wird hier ein unterbrochener Stromfluss durch beide LED-Stränge verstanden.

Der Stromquellenanschlusspol 4 kann einen Batterieminuspol und jeder der ersten und zweiten Anschlusspole kann je einen Batteriepluspol einer separaten Stromquelle bereitstellen oder kann einen Batteriemittelabgriff bereitstellen, wenn die ersten und zweiten Anschlusspole ein Paar aus Batterieplus- und Batterieminuspol bereitstellen.

Weitere Einzelheiten und Vorteile der Erfindung ergeben sich aus der nachfolgenden rein beispielhaften und nicht-beschränkenden Beschreibung eines Ausführungsbeispiels in Verbindung mit der Zeichnung.

### KURZE BESCHREIBUNG DER ZEICHNUNG

- Fig. 1A, 1B und 1C: veranschaulichen schematisch Schaltzustände einer LED-Einheit einer Ausführung der Erfindung, die nach einer Anschlussvariante an ein Stromquellenpaar angeschlossen ist.
- Fig. 2A, 2B und 2C: veranschaulichen schematisch die Schaltzustände der in Fig. 1A, 1B und 1C gezeigten LED-Einheit, die nach einer weiteren Anschlussvariante an ein Stromquellenpaar angeschlossen ist..
- Fig. 3: veranschaulicht Details einer Ausführung der in Fig. 1A, 1B und 1C bzw. 2A, 2B und 2C veranschaulichten LED-Einheit.
- Fig. 4: veranschaulicht als Schaltbild Teileinheiten zur Spannungsüberwachung an einer zur Bezugnahme veranschaulichten LED-Einheit.
- Fig. 5: veranschaulicht Details einer Ausführung der in Fig. 1A, 1B und 1C bzw. 2A, 2B und 2C veranschaulichten LED-Einheit.

### BESCHREIBUNG BEVORZUGTER AUSFÜHRUNGSFORMEN

Bei den in den Figuren veranschaulichten Beispielen weisen der erste und der zweite LED-Strang von ersten und zweiten Leuchtmitteln 11, 12 je einen Satz von vier Hochleistungs-LEDs mit gleichem Binning auf. Gleiches Binning bedeutet, dass LEDs einer Herstellungscharge und daher mit im Wesentlichen gleicher Flussspannung und im Wesentlichen gleicher Leistungsaufnahme so verwendet werden, dass die beiden Sätze im Wesentlichen eine homogene Leistungsaufnahme haben.

Wie in den Fig. 1A bzw. 2A gezeigt, ist ein erstes Leuchtmittel 11 über eine erste Schalteinrichtung 21 an einen Pol einer Stromquelle S1 und über einen zwischen zwei Verzweigungspunkten P1, P2 der Schaltung vorgesehenen Rückleiter an einen weiteren Pol der Stromquelle S1 angeschlossen, während ein zweites Leuchtmittel 12 wird durch eine zweite Schalteinrichtung 22 von einem Pol einer weiteren Stromquelle S2 getrennt ist.

Wie in Fig. 1B bzw. 2B gezeigt, ist das zweite Leuchtmittel 12 über die zweite Schalteinrichtung 22 an den einen Pol der weiteren Stromquelle S2 angeschlossen und über den zwischen den zwei Verzweigungspunkten P1, P2 der Schaltung vorgesehenen Rückleiter an einen weiteren Pol der weiteren Stromquelle S2 angeschlossen, während das erste Leuchtmittel 11 durch die erste Schalteinrichtung 21 von dem einen Pol der einen Stromquelle S1 getrennt ist.

Von den Verzweigungspunkten P1, P2 verzweigt somit ein Verzweigungspunkt P1 von dem Rückleiter zu den ersten und zweiten Leuchtmitteln und ein Verzweigungspunkt P2 von dem Rückleiter zu den weiteren Polen der einen und der weiteren Stromquelle S 1, S2. Bei der in den Fig. 1A, 1B und 1C gezeigten Anschlussvariante ist der Rückleiter über den Verzweigungspunkt P2 an gleiche Pole der einen und der weiteren Stromquelle S1, S2, insbesondere Batteriepluspole angeschlossen. Bei der in den Fig. 2A, 2B und 2C gezeigten Anschlussvariante ist der Rückleiter über den Verzweigungspunkt P2 an unterschiedliche Pole der einen und der weiteren Stromquelle S1, S2, insbesondere an einen Batteriemittenabgriff angeschlossen.

Eine Steuerung der ersten und zweiten Schalteinrichtungen 21, 22 sichert mit einer ersten Steuerfunktion ein alternierendes Einschalten der ersten und zweiten Leuchtmittel mit den ersten und zweiten Schalteinrichtungen 21, 22, d.h. ein Alternieren zwischen den in Fig. 1A und 1B bzw. zwischen den in Fig. 2A und 2B gezeigten Zuständen. Eine dritte Schalteinrichtung 23 zwischen dem Verzweigungspunkt P2 und dem zweiten Leuchtmittel 12 ist dabei geöffnet, um sicherzustellen, dass das zweite Leuchtmittel 12 mit der Schalteinrichtung 22 ein- und ausgeschaltet wird.

Die Fig. 1C bzw. 2C veranschaulichen eine bei Trennung des Rückleiters bzw. Detektion eines Ausfalls der LED-Einheit infolge der Trennung des Rückleiters vorgesehene zweite Steuerfunktion der Steuerung. Dabei erfolgt ein nichtalternierender Anschluss des ersten Leuchtmittels 11 mit der ersten Schalteinrichtung 21 an den Pol der einen Stromquelle S1. Die dritte Schalteinrichtung 23 ist zum Anschließen des zweiten Leuchtmittels 12 an den weiteren Pol der einen Stromquelle S1 geschlossen. Dabei ist eine Trennung der weiteren Stromquelle S2 mit der zweiten Schalteinrichtung 22 von dem zweiten Leuchtmittel 12 vorgesehen. Somit sind die Leuchtmittel in Reihe an die eine Stromquelle S1 angeschlossen und die weitere Stromquelle S2 ist ausgeschaltet.

Wie weiter in Fig. 3 veranschaulicht, wird mittels der zweiten Steuerfunktion der Steuerung zum nicht-alternierenden Anschluss des ersten Leuchtmittels 11 mit der ersten Schalteinrichtung 21 an den ersten Pol und Anschließen des zweiten Leuchtmittels 12 an den Stromquellenanschlusspol mit der dritten Schalteinrichtung 23 bei Trennung mit der zweiten Schalteinrichtung 22 von dem zweiten Pol 32 und mittels einer Umschaltfunktion der Steuerung zum Umschalten von der ersten auf die zweite Steuerfunktion bei Detektion des Ausfalls durch die Messeinheit eine hohe Betriebssicherheit erreicht.

Wie in Fig. 3 veranschaulicht, umfasst eine erfindungsgemäße LED-Einheit für Lichtsignalgeber eine Leuchteinheit, umfassend einen ersten und einen zweiten LED-Strang L von einem ersten bzw. zweiten Leuchtmittel 11 bzw. 12, eine erste Schalteinrichtung 21 mit einer Funktion zum Anschließen des ersten LED-Stranges an einen ersten Pol 31 eines dreipoligen Anschlusses der Leuchteinheit und eine zweite Schalteinrichtung 22 mit einer Funktion zum Anschließen des zweiten LED-Stranges an einen zweiten Pol 32 des dreipoligen Anschlusses der Leuchteinheit. Ein Stromquellenanschlusspol 4 kann einen Gegenpol für sowohl den ersten als auch den zweiten Pol 31, 32 anbieten, wobei von einem den ersten und zweiten LED-Strängen gemeinsamen dritten Pol 33 des dreipoligen Anschlusses der Leuchteinheit ein Rückleiter zu dem Stromquellenanschlusspol 4 vorgesehen ist. Jeder der ersten und zweiten LED-Stränge L ist zwischen einer der ersten bzw. zweiten Schalteinrichtungen 21, 22 und den dritten Pol 33 über einen Brückengleichrichter mit 4 Gleichrichterdioden geschaltet. Die Steuerung der ersten und zweiten Schalteinrichtungen 21, 22 umfasst die erste Steuerfunktion.

Die Steuerung umfasst eine Messeinheit, von der in Fig. 3 Spannungsmesseinrichtungen 51, 52, 61, 62 und Strommesseinrichtungen 81, 82 gezeigt sind, und weist eine Funktion zur Detektion eines Ausfalls der Leuchteinheit und eine weitere Funktion zur Detektion eines Ausfalls bei der Leuchteinheit auf.

Die Steuerung weist die zweite Steuerfunktion auf, um bei Trennung von dem zweiten Pol 32 den ersten Pol 31 nicht-alternierend an den ersten LED-Strang 11 mit der ersten Schalteinrichtung 21 und den zweiten LED-Strange 12 an den Stromquellenanschlusspol 4 mit der dritten Schalteinrichtung 23 anzuschließen.

Zur Sicherung des Betriebs der LED-Einheit bei Unterbrechung des Rückleiteranschlusses dient eine Umschaltfunktion der Steuerung zum Umschalten von der ersten auf die zweite Steuerfunktion, wenn die Messeinheit einen Ausfall detektiert.

Eine erste Teileinheit T1 der Messeinheit besitzt eine Eingangsspannungsmesseinheit 51 zur Bestimmung, ob der erste LED-Strang ausgeschaltet und folglich der zweite LED-Strang (gemäß der Steuerfunktion zum alternierenden Einschalten der LED-Stränge) an den zweiten Pol 32 mit der zweiten Schalteinrichtung 22 angeschlossen ist. Dazu ist diese Eingangsspannungsmesseinheit 51 parallel zu dem ersten LED-Strang zwischen die erste Schalteinrichtung 21 und den Rückleiteranschluss geschaltet.

Die erste Teileinheit T1 der Messeinheit besitzt ferner eine Dioden-Flussspannungsmesseinheit 62, um die Dioden-Flussspannung an dem zweiten LED-Strang zu messen. Die Eingangsspannungsmesseinheit 51 und die Dioden-Flussspannungsmesseinheit 62 sind Teil einer Spannungsmessfunktion der Dioden-Flussspannung des zweiten LED-Strangs bei Anschluss an den zweiten Pol 32 mit der zweiten Schalteinrichtung 22.

Eine zweite Teileinheit T2 der Messeinheit besitzt eine Eingangsspannungsmesseinheit 52 zur Bestimmung, ob der zweite LED-Strang ausgeschaltet und folglich der erste LED-Strang (gemäß der Steuerfunktion zum alternierenden Einschalten der LED-Stränge) an den ersten Pol 31 mit der ersten Schalteinrichtung 21 angeschlossen ist. Dazu ist diese Eingangsspannungsmesseinheit 52 parallel zu dem zweiten LED-Strang zwischen die zweite Schalteinrichtung 22 und den dritten Pol 33 bzw. den Rückleiter geschaltet.

Die zweite Teileinheit T2 der Messeinheit besitzt ferner eine Dioden-Flussspannungsmesseinheit 61, um die Dioden-Flussspannung an dem ersten LED-Strang zu messen. Die Eingangsspannungsmesseinheit 52 und Dioden-Flussspannungsmesseinheit 61 sind Teil einer Spannungsmessfunktion der Dioden-Flussspannung des ersten LED-Strangs bei Anschluss an den ersten Pol 31 mit der ersten Schalteinrichtung 21.

Die Funktion zur Detektion der Messeinheit umfasst einen Vergleich der mit den beiden genannten Teileinheiten T1, T2 und Spannungsmessfunktionen ermittelten Dioden-Flussspannungen und eine Ausfalldetektionssignalausgabe, wenn der Vergleich wenigstens einen Absolutwert einer Spannungsdifferenz oberhalb eines Schwellenwertes ergibt. Insbesondere ist vorgesehen, dass für den Schwellenwert ein erster Wert bei einer ersten Ausführung der ersten Steuerfunktion bei einer Initialisierung der LED-Einheit und ein zweiter Wert bei jeder weiteren Ausführung der ersten Steuerfunktion vorgesehen ist, wobei der erste Wert niedriger als der zweite Wert ist. So sind beispielswiese der erste Wert auf 0,7 V und der zweite Wert auf 1,0 V festgelegt.

Fig. 3 zeigt auch eine erste Dioden-Flussstrommesseinheit 81 für eine erste Strommessfunktion, wobei der erste LED-Strang zwischen diese und den dritten Pol 33 geschaltet ist und eine zweite Dioden-Flussstrommesseinheit 82 für eine zweite Strommessfunktion, wobei der zweite LED-Strang zwischen diese und den dritten Pol 33 geschaltet ist. Dabei umfasst die Funktion zur Detektion der Messeinheit:
- die erste Strommessfunktion zur Messung Dioden-Flussstroms des ersten LED-Strangs bei Anschluss an den ersten Pol 31 mit der ersten Schalteinrichtung 21,
- die zweite Strommessfunktion zur Messung des Dioden-Flussstroms des zweiten LED-Strangs bei Anschluss an den zweiten Pol 32 mit der zweiten Schalteinrichtung 22,
- eine Addition der Dioden-Flussströme, die mit den ersten und zweiten Strommessfunktionen ermittelt sind, und
- eine Ausfalldetektionssignalausgabe, wenn die Addition wenigstens einen Wert unterhalb eines Schwellenwertes ergibt.

Bei den ersten und zweiten Strommessfunktionen erfolgt die Bestimmung, ob der erste bzw. zweite LED-Strang mit der jeweiligen Schalteinrichtung 21, 22 an den jeweiligen ersten bzw. zweiten Pol 31, 32 angeschlossen ist, entsprechend den oben in Verbindung mit den Teileinheiten T1, T2 und ihren Eingangsspannungsmesseinheiten 51, 52 beschriebenen Funktionen.

Die Schalteinrichtungen 21, 22 sind jeweils Teil einer pulsweitenmodulierten Stromquelle (PWM-Stromquelle) des jeweiligen LED-Strangs bzw. des jeweiligen Leuchtmittels 11, 12, den/das sie an einen der Pole 31, 32 anschließen können. Gemäß der Umschaltfunktion der Erfindung schalten gemäß der ersten Steuerfunktion die PWM-Stromquellen vom Pluspol als Stromquellenpol an Pol 31 und 32 abwechselnd je einen der LED-Stränge an, die über den einen Rückleiter gegen Minus geschaltet sind. Ist der Rückleiter unterbrochen, beispielsweise in Folge von Vandalismus an einem Bahnübergangssignal, kann gemäß der ersten Steuerfunktion kein Strom mehr fließen, die LED-Stränge bleiben dunkel. Sobald der Fehler durch die Steuerung erkannt wird, schaltet der Ausgang der Stromquelle mit der zweiten Schalteinrichtung 22 an den Minuspol durch, und die Stromquelle mit der ersten Schalteinrichtung 21 übernimmt die Stromversorgung der beiden LED-Stränge. Der Stromkreis ist dann mit Reihenschaltung der LED-Stränge 11, 12 wieder geschlossen. Es leuchten beide LED-Stränge. Somit ist es möglich, die Stromquellen so umzustellen, dass bei der Rückleiter-Trennung ein Lichtsignalgeber mit der LED-Einheit, z.B. ein Bahnübergangslicht weiter leuchtet. Der Minus- bzw. Pluspol kann beispielsweise der einer Batterie wie z.B. einer 36 V-Batterie sein. Entsprechend führt eine erfindungsgemäße LED-Einheit mit der veranschaulichten Schaltung im Normalbetrieb die erste Steuerfunktion und bei Ausfall des Rückleiteranschlusses die zweite Steuerfunktion aus.

Die Leuchteinheit der LED-Einheit ist auf einer Platine mit thermischer Kopplung unter den ersten und zweiten LED-Strängen ausgebildet.

Wie beschrieben umfasst die in der mit Fig. 3 veranschaulichte Ausführung die Funktion zur Detektion eine erste Strommessfunktion des Dioden-Flussstroms des ersten LED-Strangs bei Einschaltung des ersten LED-Strangs, eine zweite Strommessfunktion des Dioden-Flussstroms des zweiten LED-Strangs bei Einschaltung des zweiten LED-Strangs, eine Addition der Dioden-Flussströme, die mit den ersten und zweiten Messfunktionen ermittelt sind, und eine Detektionssignalausgabe, wenn die Addition einen Wert unterhalb eines Schwellenwertes ergibt.

Fig. 4 veranschaulicht eine nachfolgend noch näher beschriebene Ausführung der in Fig. 3 veranschaulichten Teileinheiten T1, T2 in Kombination mit einer LED-Einheit 1, die einer in EP 1 992 542 A2 beschriebenen LED-Einheit entspricht.

Wie in Fig. 5 ersichtlich, kann sich eine erfindungsgemäße Ausführung von der in Fig. 4 veranschaulichten LED-Einheit 1 insbesondere dadurch unterscheiden, dass bei einem Spannungswandler, der die in Fig. 3 veranschaulichte zweite Schalteinrichtung 22 in Form eines spannungsgesteuerten Schalters 92 aufweist, die in Fig. 4 gezeigte Freilaufdiode 112 durch einen weiteren spannungsgesteuerten Schalter 112B ersetzt ist, der die in Fig. 3 veranschaulichte dritte Schalteinrichtung 23 bildet.

Wie in Fig. 5 veranschaulicht, erfolgt bei den ersten und zweiten Strommessfunktionen die Bestimmung, ob der erste bzw. zweite LED-Strang mit der jeweiligen Schalteinrichtung 21, 22 an den jeweiligen Pol 31, 32 angeschlossen ist, mit Eingangsstrommesseinheiten 71, 72 erfolgt. Die Eingangsspannungsmesseinheit 71 dient zur Bestimmung, ob der erste LED-Strang ausgeschaltet und folglich der zweite LED-Strang (gemäß der Steuerfunktion zum alternierenden Einschalten der LED-Stränge) an den zweiten Pol 32 mit der zweiten Schalteinrichtung 22 angeschlossen ist. Dazu ist diese Eingangsspannungsmesseinheit 71 zwischen die erste Dioden-Flussstrommesseinheit 81 und den ersten LED-Strang 11 geschaltet.

Die Eingangsspannungsmesseinheit 72 dient zur Bestimmung, ob der zweite LED-Strang ausgeschaltet und folglich der erste LED-Strang (gemäß der Steuerfunktion zum alternierenden Einschalten der LED-Stränge) an den ersten Pol 31 mit der ersten Schalteinrichtung 21 angeschlossen ist. Dazu ist diese Eingangsspannungsmesseinheit 72 zwischen die zweite Dioden-Flussstrommesseinheit 82 und den zweiten LED-Strang geschaltet.

Wie in Fig. 5 veranschaulicht, umfassen die Eingangsstrommesseinheiten 71, 72 und Dioden-Flussstrommesseinheiten 81, 82 jeweils eine Kombination aus einem Messwiderstand R1, R2, R3, R4 und einem Komparator N1, N2, N3, N4, die passend gewählt und geschaltet sind, um am Komparatorausgang jeweils ein Signal zu erhalten, das dem Eingangsstrom bzw. dem Durchflussstrom des ersten LED-Strangs bzw. des zweiten LED-Strangs repräsentiert. Der Stromquellenanschlusspol 4 und über den Rückleiter auch der dritte Pol 33 sind zum Bereitstellen eines gemeinsamen Batterieminuspols zweier Stromquellen vorgesehen. Die ersten und zweiten Pole sind als Pluspole von für die Stromquellen vorgesehenen Spannungswandlern vorgesehen. Die veranschaulichten Schalter 91 und 92 dienen sowohl der Spannungswandlung als auch als erste bzw. zweite Schalteinrichtung.

Die oben genannten Stromquellen besitzen pulsweitenmodulierte Gleichspannungswandler. Der erste LED-Strang ist zwischen einen ersten der Gleichspannungswandler und den Minuspol 4 geschaltet und die erste Schalteinrichtung 21 umfasst einen MOSFET als spannungsgesteuerten Schalter 91 für die Funktion zum Anschließen des ersten LED-Stranges 11 an den ersten Pol 31. Der zweite LED-Strang 12 ist zwischen einen zweiten der Gleichspannungswandler und den Minuspol 4 geschaltet und die zweite Schalteinrichtung 22 umfasst zwei MOSFETs als spannungsgesteuerten Schalter 92 für die Funktion zum Anschließen des zweiten LED-Stranges 12 an den zweiten Pol 32 bzw. als weiteren spannungsgesteuerten Schalter 112B zum Anschließen des zweiten LED-Stranges 12 an den Minuspol 4. Gemäß der Schaltungstopologie sind der erste der und der zweite Gleichspannungswandler Abwärtswandler bzw. Buck-Konverter.

An einem Gatter des weiteren spannungsgesteuerten Schalters 112B zum Anschließen des zweiten LED-Stranges 12 an den Gegenpol 4 ist ein Ausgang eines Signalgebers 112A vorgesehen. Der Signalgeber 112A ist ein Treiber, der eine Spannung an seinem Eingang invertiert. Für diesen Eingang und ein Gatter des spannungsgesteuerten Schalters 92 des zweiten Gleichspannungswandlers ist ein gemeinsamer Signaleingang über einen Widerstand 92A vorgesehen. Damit umfasst der erste Gleichspannungswandler:
- den spannungsgesteuerten Schalter 91 der ersten Schalteinrichtung 21 und für die Funktion zum Anschließen des ersten LED-Strangs an den ersten Pol 31,
- eine Drosselspule 101, die zwischen den ersten LED-Strang und diesen spannungsgesteuerten Schalter 91 geschaltet ist,
- eine Freilaufdiode 111, die zwischen eine Verzweigung unter dem Schalter 91 und der Drosselspule 101 einerseits und den Stromquellenanschlusspol 4 andererseits geschaltet ist,
- einen Elektrolytkondensator 131, der zwischen eine Verzweigung unter dem ersten LED-Strang und der Drosselspule 101 einerseits und den Stromquellenanschlusspol 4 andererseits geschaltet ist, und
- einen weiteren Kondensator 121, der zur Stabilisierung zwischen den ersten Stromquellenpol 31 und den Stromquellenanschlusspol 4 geschaltet ist.

Der zweite Gleichspannungswandler umfasst:
- den spannungsgesteuerten Schalter 92 der zweiten Schalteinrichtung 22 und für die Funktion zum Anschließen des zweiten LED-Strangs an den zweiten Pol 32,
- eine Drosselspule 102, die zwischen den zweiten LED-Strang und den spannungsgesteuerten Schalter 92 geschaltet ist,
- eine Kombination aus dem Signalgeber 112A und weiteren spannungsgesteuerten Schalter 112B als Gleichrichtereinrichtung, die zwischen eine Verzweigung unter dem spannungsgesteuerten Schalter 92 und der Drosselspule 102 einerseits und den Stromquellenanschlusspol 4 andererseits geschaltet ist, und
- einen Kondensator 122, der zwischen eine Verzweigung unter dem zweiten LED-Strang und der Drosselspule 102 einerseits und den Stromquellenanschlusspol 4 andererseits geschaltet ist, und
- einen Elektrolytkondensator 132, der zwischen eine Verzweigung unter dem weiteren spannungsgesteuerten Schalter 112B und den Stromquellenanschlusspol 4 einerseits und den zweiten Pol 32 andererseits geschaltet ist.

Alle in Fig. 2 gezeigten Schalter 91, 92, 112B sind als MOSFETs ausgeführt. Sie sind über Schaltersignalwiderstände 91A, 92A von der Steuerung (nicht gezeigt) angesteuert. Mit der Steuerung wird über die Gleichspannungswandler ist die erste und zweite Steuerfunktion sichergestellt. Der der Signalgeber 112A erzeugt ein Signal auf Basis des an den Schalter 92 abgegebenen Signals, um einen Synchrongleichspannungswandlermodus im Normalbetrieb mit einer Stromversorgung entsprechend jener des Gleichstromwandlers am ersten Stromquellenpol 31 sicherzustellen sowie vorteilhaft die erste Steuerfunktion.

Fig. 4 veranschaulicht die Spannungsüberwachung mit den Teileinheiten T1 und T2 der zu Fig. 3 beschriebenen Ausführung, wobei jedoch vorgesehen ist, dass der Stromquellenanschlusspol 4 einem Batteriemittelabgriff, der erste Pol 31 einem Batteriepluspol und der zweiten Pol 32 einem Batterieminuspol entspricht. Die veranschaulichte Spannungsüberwachung ist so insbesondere zur Spannungsüberwachung von zwei Batterien verwendbar. Die Strommesseinheiten und die Funktion der zweiten Schalteinrichtung zum Anschließen des zweiten LED-Strangs an den Gegenpol sind zur Vereinfachung nicht dargestellt. Als Stromquellenanschlusspol 4 ist ein durch einen Batteriemittelabgriff erhaltener Pol vorgesehen. Der zweite Pol 32 ist bei der veranschaulichten Ausführungsform der Batterieminuspol.

Wie in Fig. 4 gezeigt, sind mit jeweils dem ersten Gleichspannungswandler am ersten Pol 31 und dem ersten LED-Strang bzw. dem zweiten Gleichspannungswandler am zweiten Pol 32 und dem zweiten LED-Strang jeweils eine der Teileinheiten T1 bzw. T2 für Spannungsmessungen über Sätze von Widerständen R5, R7 bzw. R6, R8 verbunden. Jede der Teileinheiten T1, T2 weist dabei je zwei Kombinationen aus einem Komparator N5, N6, N7, N8 und einem die Komparatoreingänge verbindenden Messwiderstand R5, R6, R7, R8 auf.

In jeder der Teileinheiten T1, T2 sind die Komparatoren über Eingänge unterschiedlicher Polung miteinander verbunden und die entsprechende Verbindung verzweigt zu dem Batteriemittelabgriff. Ein aus Komparatoren N5, N6 der ersten und zweiten Teileinheit T1, T2 gebildetes Komparatorpaar ist dabei mit seinen Plus-Eingängen jeweils über Widerstände R9, R12 mit dem ersten LED-Strang eines ersten Leuchtmittels 11 verbunden, und zwar mit seinem mit der Drosselspule 101 des ersten Gleichspannungswandlers verbundenen Ende. Entsprechend ist ein anderes Paar von aus der ersten und zweiten Teileinheit T1, T2 gewählten Komparatoren N7, N8 mit seinen Minuseingängen jeweils über Widerstände R10, R11 mit dem zweiten LED-Strang 12 verbunden, und zwar mit seinem mit der Drosselspule 102 des zweiten Gleichstromwandlers verbundenen Ende. Dabei ist vorgesehen, dass am Ausgang des Komparators N5 eine Eingangsspannung des ersten LED-Strangs erhalten wird, am Ausgang des Komparators N6 eine Dioden-Flussspannung des ersten LED-Strangs erhalten wird, am Ausgang des Komparators N7 eine Eingangsspannung des zweiten LED-Strangs 12 erhalten wird und am Ausgang des Komparators N8 eine Dioden-Flussspannung des ersten LED-Strangs erhalten wird. Unter erhaltener Spannung ist dabei ein die entsprechende Spannung repräsentierender Spannungswert zu verstehen.

Die LEDs beider LED-Stränge der Leuchtmittel 11, 12 sind auf einer Platine und mit thermischer Kopplung angeordnet, durch eine gemeinsame Platzierung der LEDs der ersten und zweiten Gruppen auf einer Leiterkarte und einem Kühlkörper. Auf diese Weise ist es möglich, das Verfahren der Spannungsüberwachung so umzustellen, dass LEDs mit unterschiedlichen Spannungs-BINs bis zu dem zulässigen maximalen Leitungswiderstand betrieben werden können. Die Spannungsüberwachung eines zweikanaligen Signalgebers mit der LED-Einheit ist auf einen bestimmten LED-Typ mit festgelegtem Spannungs-BIN ausgelegt. Wenn dieser Typ nicht verfügbar ist, kann ein Ersatztyp nicht erst nach Änderung eines Sollwerts zur Spannungsüberwachung eingesetzt werden.

Durch die Spannungsüberwachung kann zuverlässig ein Kurzschluss bei einem LED-Strang L erkannt werden. Somit wird von einer Spannungsüberwachung auf Basis eines Vergleichs der beiden LED-Stränge profitiert. Bei den ersten beiden Einschaltungen der beiden LED-Stränge wird als Initialisierung die Spannung beider LED-Stränge ermittelt. Der Unterschied der beiden Spannungen darf bei diesem Beispiel nicht größer sein als 0,7 V. Wenn dies als Initialisierung sichergestellt ist, beginnt die Betriebsphase (Normalbetrieb). In der Betriebsphase wird dann überwacht, ob von dem letzten Spannungswert kein Spannungssprung > 1 V erfolgt ist. Eine Temperaturnachführung der Spannungsgrenzen entfällt.

Ein mit der LED-Einheit ausgeführtes Verfahren funktioniert bei entsprechender Toleranzvorgabe des Vergleichs unabhängig vom Spannungs-BIN der LEDs. Kommt es zu einem Ausfall einer LED, wird eine Differenz der Dioden-Durchflussspannungen beider LED-Stränge ungleich Null und über- oder unterschreitet eine vorgesehene detektierbare Toleranz. Es ist eine enge Toleranzvorgabe erlaubt, da durch Vergleich von Vorwärtsspannungen der ersten und zweiten Gruppe Vorwärtsspannungsschwankungen aufgrund von Produktionstoleranzen der LEDs gemittelt sind. Bei der Überwachung des Paars aus erstem und zweitem LED-Strang ist vorgesehen, dass die LEDs in jedem der Stränge von einem gleich großen Strom durchflossen werden.

Gemäß der Erfindung können die veranschaulichten Schaltungsmerkmale in einer LED-Einheit zu einer Schaltung kombiniert sein.

### BEZUGSZEICHENLISTE

- 1: LED-Einheit
- 11: erstes Leuchtmittel
- 12: zweites Leuchtmittel
- 21: erste Schalteinrichtung
- 22: zweite Schalteinrichtung
- 23: dritte Schalteinrichtung
- 31, 32, 33: Anschlusspole
- 4: Stromquellenanschlusspol
- 51,52: Eingangsspannungsmesseinheit
- 61,62: Dioden-Flussspannungsmesselnheit
- 71, 72: Eingangsstrommesseinheit
- 81,82: Dioden-Flussstrommesseinheit
- 91, 92: Schalter
- 91A, 92A: Schaltersignalwiderstand
- 101, 102: Drosselspule
- 111, 112: Freilaufdiode
- 112A: Signalgeber
- 112B: weiterer Schalter
- 121, 122: Kondensator
- 131,132: Elektrolytkondensator
- D: Gleichrichterdiode
- L: LED-Strang
- N1 - N8: Komparator
- R1 - R12: Widerstand
- S1, S2: Stromquelle
- T1, T2: Teileinheit

## Patentansprüche

1. LED-Einheit für Lichtsignalgeber, umfassend:
- eine Leuchteinheit, umfassend einen dreipoligen (31, 32, 33) Anschluss, ein erstes Leuchtmittel (11) mit einem ersten LED-Strang, ein zweites Leuchtmittel (12) mit beliebiger Anschlussrichtung und einem zweiten LED-Strang, eine erste Schalteinrichtung (21) an einem ersten Pol (31) des dreipoligen Anschlusses, mit der der erste LED-Strang in Reihe zwischen den ersten Pol (31) und einen dritten Pol (33) des dreipoligen Anschlusses geschaltet ist, und eine zweite Schalteinrichtung (22) an einem zweiten Pol (32) des dreipoligen Anschlusses, mit der der zweite LED-Strang in Reihe zwischen den zweiten Pol (32) und den dritten Pol (33) geschaltet ist,
- einen Rückleiter zwischen dem dritten Pol (33) und einem Stromquellenanschlusspol (4)
- eine Steuerung der ersten und zweiten Schalteinrichtungen (21, 22), welche eine erste Steuerfunktion zum alternierenden Einschalten der ersten und zweiten LED-Stränge mit den ersten und zweiten Schalteinrichtungen (21, 22) umfasst, und
- eine Messeinheit (51, 52, 61, 62, 71, 72, 81, 82) der Steuerung mit einer Funktion zur Detektion eines Ausfalls der Leuchteinheit,
**gekennzeichnet durch**
- eine dritte Schalteinrichtung (23) an dem Stromquellenanschlusspol (4), wobei das zweite Leuchtmittel (12) zwischen den dritten Pol (33) und die dritte Schalteinrichtung (23) geschaltet ist,
- eine zweite Steuerfunktion der Steuerung zum nicht-alternierenden Anschluss des ersten Leuchtmittels (11) mit der ersten Schalteinrichtung (21) an den ersten Pol (31) und Anschließen des zweiten Leuchtmittels (12) an den Stromquellenanschlusspol (4) mit der dritten Schalteinrichtung (23) bei Trennung des Rückleiters mit der zweiten Schalteinrichtung (22) von dem zweiten Pol (32) und
- eine Umschaltfunktion der Steuerung zum Umschalten von der ersten auf die zweite Steuerfunktion bei Detektion eines Ausfalls der LED-Einheit infolge der Trennung des Rückleiters mit der Messeinheit.

2. LED-Einheit für Lichtsignalgeber nach Anspruch 1, **dadurch gekennzeichnet, dass** der zweite LED-Strang über einen Brückengleichrichter des zweiten Leuchtmittels (12) zwischen den dritten Pol und die zweite Schalteinrichtung (22) geschaltet ist.

3. LED-Einheit für Lichtsignalgeber nach Anspruch 2, **dadurch gekennzeichnet, dass** die Messeinheit eine weitere Funktion zur Detektion umfasst, umfassend:
- eine erste Spannungsmessfunktion der Dioden-Flussspannung des ersten LED-Strangs bei Anschluss an den ersten Stromquellenpol (31) mit der ersten Schalteinrichtung (21),
- eine zweite Spannungsmessfunktion der Dioden-Flussspannung des zweiten LED-Strangs bei Anschluss an den zweiten Stromquellenpol (32) mit der zweiten Schalteinrichtung (22),
- einen Vergleich der mit den ersten und zweiten Spannungsmessfunktionen ermittelten Dioden-Flussspannungen,
- eine Ausfalldetektionssignalausgabe, wenn der Vergleich wenigstens einen Absolutwert einer Spannungsdifferenz oberhalb eines Schwellenwertes ergibt.

4. LED-Einheit für Lichtsignalgeber nach Anspruch 3, **dadurch gekennzeichnet, dass** für den Schwellenwert ein erster Wert bei einer ersten Ausführung der ersten Steuerfunktion bei einer Initialisierung der LED-Einheit und ein zweiter Wert bei jeder weiteren Ausführung der ersten Steuerfunktion vorgesehen ist, wobei der erste Wert niedriger als der zweite Wert ist.

5. LED-Einheit für Lichtsignalgeber nach einem der Ansprüche 2 bis 4, **dadurch gekennzeichnet, dass** die Funktion zur Detektion umfasst:
- eine erste Strommessfunktion des Dioden-Flussstroms des ersten LED-Strangs bei Anschluss an den ersten Pol (31) mit der ersten Schalteinrichtung (21),
- eine zweite Strommessfunktion des Dioden-Flussstroms des zweiten LED-Strangs bei Anschluss an den zweiten Pol (32) mit der zweiten Schalteinrichtung (22),
- eine Addition der Dioden-Flussströme, die mit den ersten und zweiten Strommessfunktionen ermittelt sind,
- eine Ausfalldetektionssignalausgabe, wenn die Addition wenigstens einen Wert unterhalb eines Schwellenwertes ergibt.

6. LED-Einheit für Lichtsignalgeber nach einem der Ansprüche 1 bis 5, wobei jedes der Leuchtmittel einen LED-Strang mit einem Satz von drei bis sechs Hochleistungs-LEDs aufweist.

7. LED-Einheit für Lichtsignalgeber nach Anspruch 6, **dadurch gekennzeichnet, dass** der erste und der zweite LED-Strang eine thermische Kopplung und die Sätze von Hochleistungs-LEDs ein gleiches Binning für einander angeglichene Leistungsaufnahmen aufweisen.

8. LED-Einheit für Lichtsignalgeber nach einem der vorhergehenden Ansprüche, umfassend:
- einen ersten Gleichspannungswandler, wobei das erste Leuchtmittel (11) zwischen den ersten Gleichspannungswandler und den dritten Pol (33) geschaltet ist und die erste Schalteinrichtung (21) ein spannungsgesteuerter Schalter (91) des ersten Gleichspannungswandlers ist,
- einen zweiten Gleichspannungswandler, wobei das zweite Leuchtmittel (12) zwischen den zweiten Gleichspannungswandler und den dritten Pol (33) geschaltet ist und die zweite Schalteinrichtung (22) ein spannungsgesteuerter Schalter (92) des zweiten Gleichspannungswandlers ist.

9. LED-Einheit für Lichtsignalgeber nach Anspruch 8, wobei der zweite Gleichspannungswandler ein Synchronwandler und/oder ein Abwärtswandler ist und die dritte Schalteinrichtung (23) eine Kombination aus Signalgeber (112A) und weiterem spannungsgesteuerten Schalter (112B) des zweiten Gleichspannungswandlers ist.

10. LED-Einheit für Lichtsignalgeber nach Anspruch 9, wobei der Signalgeber (112A) ein Treiber mit Spannungsinversion ist und ein gemeinsamer Signaleingang zu einem Gatter des spannungsgesteuerten Schalters (92) des zweiten Gleichspannungswandlers und zu einem Eingang des Signalgebers (112A) vorgesehen ist.

11. Lichtsignalgeber für Bahnübergänge mit wenigstens einer LED-Einheit nach einem der vorhergehenden Ansprüche, deren Leuchteinheit auf einer Platine und mit einer Optik gebildet ist, wobei die LED-Einheit einen Kollimator und/oder eine Streulinse zur Ausrichtung von Licht umfasst, das von den LED-Strängen abgestrahlt wird.

12. Lichtsignalgeber für Bahnübergänge nach Anspruch 11, umfassend wenigstens eine LED-Einheit nach einem der vorhergehenden Ansprüche, deren Leuchteinheit und Steuereinheit auf der Platine angeordnet sind.

## Claims

1. LED unit for an optical signalling device, comprising:
- a lighting unit, comprising a three-pole (31, 32, 33) terminal, a first lighting means (11) with a first LED string, a second lighting means (12) with an arbitrary connection direction and a second LED string, a first switching device (21) on a first pole (31) of the three-pole terminal, with which the first LED string is connected in series between the first pole (31) and a third pole (33) of the three-pole terminal, and a second switching device (22) on a second pole (32) of the three-pole terminal, with which the second LED string is connected in series between the second pole (32) and the third pole (33),
- a return conductor between the third pole (33) and a power source connection pole (4)
- a controller for the first and second switching devices (21, 22), which comprises a first control function for activating the first and second LED strings through the first and second switching devices (21, 22) in an alternating manner, and
- a measurement unit (51, 52, 61, 62, 71, 72, 81, 82) of the controller with a function for detecting a failure of the lighting unit,
**characterized by**
- a third switching device (23) on the power source connection pole (4), wherein the second lighting means (12) is connected between the third pole (33) and the third switching device (23),
- a second control function of the controller for connecting the first lighting means (11) in a non-alternating manner to the first pole (31) with the first switching device (21) and for connecting the second lighting means (12) to the power source connection pole (4) with the third switching device (23) on the disconnection of the return conductor from the second pole (32) with the second switching device (22), and
- a switch-over function of the controller, for switching from the first to the second control function on detection of a failure of the LED unit with the measuring unit as a result of the disconnection of the return conductor.

2. LED unit for an optical signalling device according to Claim 1, **characterized in that** the second LED string is switched between the third pole and the second switching device (22) via a bridge rectifier of the second lighting means (12).

3. LED unit for an optical signalling device according to Claim 2, **characterized in that** the measuring unit comprises an additional function for detection, comprising:
- a first voltage measurement function of the diode flow voltage of the first LED string when connected by the first switching device (21) to the first power source pole (31),
- a second voltage measurement function of the diode flow voltage of the second LED string when connected by the second switching device (22) to the second power source pole (32),
- a comparison of the diode flow voltages determined with the first and second voltage measurement functions,
- a failure detection signal output when the comparison produces at least one absolute value of a voltage difference above a threshold value.

4. LED unit for an optical signalling device according to Claim 3, **characterized in that** a first value for the threshold value is provided upon a first execution of the first control function during initialization of the LED unit and a second value is provided upon any further execution of the first control function, wherein the first value is lower than the second value.

5. LED unit for an optical signalling device according to any one of Claims 2 to 4, **characterized in that** the function for detection comprises:
- a first current measurement function of the diode flow current of the first LED string when connected by the first switching device (21) to the first pole (31),
- a second current measurement function of the diode flow current of the second LED string when connected by the second switching device (22) to the second pole (32),
- an addition of the diode flow currents which are determined with the first and second current measurement functions,
- a failure detection signal output when the addition produces at least one value is below a threshold value.

6. LED unit for an optical signalling device according to any one of Claims 1 to 5, wherein each of the lighting means comprises an LED string comprising a set of three to six high-power LEDs.

7. LED unit for an optical signalling device according to Claim 6, **characterized in that** the first and the second LED string have a thermal coupling and the sets of high-power LEDs have an identical binning for power consumptions which are matched to each other.

8. LED unit for an optical signalling device according to any one of the previous claims, comprising:
- a first DC voltage transformer, wherein the first lighting means (11) is connected between the first DC voltage transformer and the third pole (33) and the first switching device (21) is a voltage controlled switch (91) of the first DC voltage transformer,
- a second DC voltage transformer, wherein the second lighting means (12) is connected between the second DC voltage transformer and the third pole (33) and the second switching device (22) is a voltage controlled switch (92) of the second DC voltage transformer.

9. LED unit for an optical signalling device according to Claim 8, wherein the second DC voltage transformer is a synchronous transformer and/or a step-down transformer, and the third switching device (23) is a combination of the signalling device (112A) and a further voltage-controlled switch (112B) of the second DC voltage transformer.

10. LED unit for an optical signalling device according to Claim 9, wherein the signalling device (112A) is a driver with voltage inversion and a common signal input is provided to a gate of the voltage controlled switch (92) of the second DC voltage transformer and to an input of the signalling device (112A).

11. Optical signalling device for railway crossings, with at least one LED unit according to any one of the previous claims, the lighting unit of which is formed on a circuit board and with a set of optics, wherein the LED unit comprises a collimator and/or a diffusing lens for aligning the light that is emitted by the LED strings.

12. Optical signalling device for railway crossings according to Claim 11, comprising at least one LED unit according to any one of the previous claims, the lighting unit and control unit of which are arranged on the circuit board.

## Revendications

1. Unité de DEL pour émetteur de signaux lumineux, comprenant:
- une unité émettrice de lumière comprenant une connexion tripolaire (31, 32, 33), un premier moyen émetteur de lumière (11) ayant un premier faisceau de DEL, un deuxième moyen émetteur de lumière (12) ayant une direction de connexion quelconque et un deuxième faisceau de DEL, un premier dispositif de commutation (21) sur un premier pôle (31) de la connexion tripolaire, par le biais duquel ledit premier faisceau de DEL est monté en série entre le premier pôle (31) et un troisième pôle (33) de la connexion tripolaire, et un deuxième dispositif de commutation (22) sur un deuxième pôle (32) de la connexion tripolaire, par le biais duquel ledit deuxième faisceau de DEL est monté en série entre le deuxième pôle (32) et le troisième pôle (33),
- un conducteur de retour entre le troisième pôle (33) et un pôle de raccordement de source de courant (4),
- une commande des premier et deuxième dispositifs de commutation (21, 22) qui comprend une première fonction de commande pour la mise en circuit alternante des premier et deuxième faisceaux de DEL par les premier et deuxième dispositifs de commutation (21, 22), et
- une unité de mesure (51, 52, 61, 62, 71, 72, 81, 82) de la commande, ayant une fonction de détection d'une défaillance de ladite unité émettrice de lumière,
**caractérisée par**
- un troisième dispositif de commutation (23) sur ledit pôle de raccordement de source de courant (4), ledit deuxième moyen émetteur de lumière (12) étant monté entre le troisième pôle (33) et le troisième dispositif de commutation (23),
- une deuxième fonction de commande de la commande pour connecter de manière non alternante le premier moyen émetteur de lumière (11) par le premier dispositif de commutation (21) au premier pôle (31) et pour connecter le deuxième moyen émetteur de lumière (12) au pôle de raccordement de source de courant (4) par ledit troisième dispositif de commutation (23) lorsque le conducteur de retour est isolé du deuxième pôle (32) par le deuxième dispositif de commutation (22), et
- une fonction de commutation de la commande pour commuter de la première à la deuxième fonction de commande lorsqu'une défaillance de l'unité de DEL à la suite de l'isolation du conducteur de retour est détectée par ladite unité de mesure.

2. Unité de DEL pour émetteur de signaux lumineux, selon la revendication 1, **caractérisée en ce que** le deuxième faisceau de DEL est monté par un redresseur en pont du deuxième moyen émetteur de lumière (12) entre le troisième pôle et le deuxième dispositif de commutation (22).

3. Unité de DEL pour émetteur de signaux lumineux, selon la revendication 2, **caractérisée en ce que** ladite unité de mesure comprend une autre fonction de détection, comprenant:
- une première fonction de mesure de tension de la tension en direct de diode du premier faisceau de DEL lors de la connexion au premier pôle de source de courant (31) par le premier dispositif de commutation (21),
- une deuxième fonction de mesure de tension de la tension en direct de diode du deuxième faisceau de DEL lors de la connexion au deuxième pôle de source de courant (32) par le deuxième dispositif de commutation (22),
- une comparaison des tensions en direct de diode déterminées par les première et deuxième fonctions de mesure de tension,
- une émission de signal de détection de défaillance lorsque la comparaison donne au moins une valeur absolue d'une différence de tension supérieure à une valeur de seuil.

4. Unité de DEL pour émetteur de signaux lumineux, selon la revendication 3, **caractérisée en ce que** l'on prévoit, pour la valeur de seuil, une première valeur lors d'une première mise en oeuvre de la première fonction de commande lors d'une initialisation de l'unité de DEL et une deuxième valeur lors de toute autre mise en oeuvre de la première fonction de commande, la première valeur étant inférieure à la deuxième valeur.

5. Unité de DEL pour émetteur de signaux lumineux, selon l'une quelconque des revendications 2 à 4, **caractérisée en ce que** la fonction de détection comprend:
- une première fonction de mesure de courant du courant direct de diode du premier faisceau de DEL lors de la connexion au premier pôle (31) par le premier dispositif de commutation (21),
- une deuxième fonction de mesure de courant du courant direct de diode du deuxième faisceau de DEL lors de la connexion au deuxième pôle (32) par le deuxième dispositif de commutation (22),
- une addition des courants directs de diode qui sont déterminés par les première et deuxième fonctions de mesure de courant,
- une émission de signal de détection de défaillance lorsque l'addition donne au moins une valeur inférieure à une valeur de seuil.

6. Unité de DEL pour émetteur de signaux lumineux, selon l'une quelconque des revendications 1 à 5, dans laquelle chacun des moyens émetteurs de lumière présente un faisceau de DEL ayant un jeu de trois à six DEL de grande puissance.

7. Unité de DEL pour émetteur de signaux lumineux, selon la revendication 6, **caractérisée en ce que** les premier et deuxième faisceaux de DEL présentent un couplage thermique et les jeux de DEL de grande puissance présentent un même binning pour des puissances absorbées adaptées les unes aux autres.

8. Unité de DEL pour émetteur de signaux lumineux, selon l'une quelconque des revendications précédentes, comprenant :
- un premier convertisseur continu-continu, le premier moyen émetteur de lumière (11) étant monté entre le premier convertisseur continu-continu et le troisième pôle (33) et le premier dispositif de commutation (21) étant un commutateur (91) commandé par tension du premier convertisseur continu-continu,
- un deuxième convertisseur continu-continu, le deuxième moyen émetteur de lumière (12) étant monté entre le deuxième convertisseur continu-continu et le troisième pôle (33) et le deuxième dispositif de commutation (22) étant un commutateur (92) commandé par tension du deuxième convertisseur continu-continu.

9. Unité de DEL pour émetteur de signaux lumineux, selon la revendication 8, dans laquelle le deuxième convertisseur continu-continu est un convertisseur synchrone et/ou un convertisseur abaisseur et le troisième dispositif de commutation (23) est une combinaison d'un émetteur de signaux (112A) et d'un autre commutateur (112B) commandé par tension du deuxième convertisseur continu-continu.

10. Unité de DEL pour émetteur de signaux lumineux, selon la revendication 9, dans laquelle l'émetteur de signaux (112A) est un excitateur avec inversion de tension et on prévoit une entrée commune de signal à une grille du commutateur (92) commandé par tension du deuxième convertisseur continu-continu et à une entrée de l'émetteur de signaux (112A).

11. Emetteur de signaux lumineux pour passages à niveau, comprenant au moins une unité de DEL selon l'une quelconque des revendications précédentes, dont l'unité émettrice de lumière est formée sur une carte et avec une optique, dans lequel ladite unité de DEL comprend un collimateur et/ou une lentille divergente pour orienter la lumière qui est émise par les faisceaux de DEL.

12. Emetteur de signaux lumineux pour passages à niveau, selon la revendication 11, comprenant au moins une unité de DEL selon l'une quelconque des revendications précédentes dont l'unité émettrice de lumière et l'unité de commande sont disposées sur ladite carte.
